# EUROPÄISCHE PATENTSCHRIFT

(11) **EP 4 066 318 B1**
(45) Veröffentlichungstag und Bekanntmachung des Hinweises auf die Patenterteilung: **01.01.2025**
(21) Anmeldenummer: 20808346.9
(22) Anmeldetag: 17.11.2020
(51) Int. Cl.: H01R 4/48, H01R 9/26, H01R 11/09

(54) **ANSCHLUSSKLEMME SOWIE ELEKTRONISCHES GERÄT**
CONNECTION TERMINAL AND ELECTRONIC DEVICE
BORNE DE RACCORDEMENT ET DISPOSITIF ÉLECTRONIQUE

(30) Priorität: 26.11.2019 DE 102019132008
(43) Veröffentlichungstag der Anmeldung: 05.10.2022
(73) Patentinhaber: Phoenix Contact GmbH & Co. KG, 32825 Blomberg (DE)
(72) Erfinder: JARMUTH, Volker, 32805 Horn-Bad Meinberg (DE)
(86) Internationale Anmeldenummer: PCT/EP2020/082340
(87) Internationale Veröffentlichungsnummer: WO 2021/104929

(56) Entgegenhaltungen:
- DE-A1- 102016 118 331
- DE-U1- 202009 010 003
- DE-U1- 202017 105 467
- US-A1- 2019 341 708

## Beschreibung

Die vorliegende Erfindung betrifft eine Anschlussklemme zum Anschließen eines elektrischen Leiters, welche ein Gehäuse, eine in dem Gehäuse angeordnete Klemmfeder, einen Strombalken und einen Klemmhebel aufweist, wobei die Klemmfeder einen Kontaktschenkel aufweist, um einen anzuschließenden elektrischen Leiter federnd elastisch gegen den Strombalken zu verspannen, wobei der Klemmhebel an dem Gehäuse befestigt ist, wobei der Klemmhebel zwischen einer Offenstellung und einer Schließstellung um eine Schwenkachse schwenkbar ist, wobei der Klemmhebel einen Mitnehmer aufweist und wobei dem Mitnehmer eine Lasche der Klemmfeder zugeordnet ist, die an dem Kontaktschenkel der Klemmfeder vorgesehen ist. Weiter betrifft die Erfindung ein elektronisches Gerät mit einer derartigen Anschlussklemme.

Eine entsprechende Anschlussklemme ist beispielsweise in der DE 20 2017 105 467 U1 oder der US 2019/341708 A1 offenbart. Weitere Anschlussklemmen sind beispielsweise aus der DE 20 2009 010 003 U1 und der DE 10 2016 118 331 A1 bekannt. Anschlussklemmen für elektrische Leiter dienen dazu, elektrische Leiter lösbar zu kontaktieren.

Aufgabe der vorliegenden Erfindung ist es, eine verbesserte Anschlussklemme zum Anschließen eines elektrischen Leiters anzugeben.

Die Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.

Die Anschlussklemme gemäß der Erfindung zeichnet sich dadurch aus, dass die Lasche einstückig mit der Klemmfeder gebildet ist und aus dem Kontaktschenkel der Klemmfeder ausgestanzt ist, wobei der Kontaktschenkel eine im Wesentlichen den Abmessungen der ausgestanzten Lasche entsprechende Durchgangsöffnung aufweist.

Dadurch, dass die mit dem Mitnehmer zusammenwirkende Lasche an dem Kontaktschenkel der Klemmfeder vorgesehen ist, kann eine besonders kompakte und robuste Ausgestaltung der Klemmfeder innerhalb der Anschlussklemme bereitgestellt werden.

Die Lasche ist erfindungsgemäß einstückig mit der Klemmfeder gebildet und aus dem Kontaktschenkel der Klemmfeder ausgestanzt, wobei der Kontaktschenkel eine in Wesentlichen der ausgestanzten Lasche entsprechende Durchgangsöffnung aufweist. Auf diese Weise kann die Lasche kostengünstig und zuverlässig als integraler Bestandteil der Klemmfeder bereitgestellt werden.

Es kann vorgesehen sein, dass die Lasche frei auskragend zwischen dem Kontaktschenkel und einem Halteschenkel der Klemmfeder angeordnet ist, wobei der Kontaktschenkel und der Halteschenkel durch einen gekrümmten Verbindungsabschnitt miteinander verbunden sein können. Folglich kann die Lasche möglichst kompakt in einen zur Aufnahme der Klemmfeder vorgesehenen Bauraum integriert werden.

Der Verbindungsabschnitt zwischen dem Kontaktschenkel und dem Halteschenkel kann ein Bogen sein, der einen Winkel von weniger als 90° zwischen dem Halteschenkel und dem Kontaktschenkel vorgibt. Demnach können an den Bogen angrenzende Abschnitte des Kontaktschenkels und des Halteschenkels einen Winkel einschließen, der kleiner als 90° ist.

Um ein Verbiegen oder Deformieren der Klemmfeder durch einen unsachgemäßen Gebrauch zu vermeiden und um eine Führung und Positionierung der Klemmfeder relativ zu dem Gehäuse zu erreichen, kann gemäß einer weiteren Ausgestaltung der Anschlussklemme vorgesehen sein, dass das Gehäuse einen Stützabschnitt aufweist, der die Durchgangsöffnung des Kontaktschenkels durchdringt und an dem Halteschenkel der Klemmfeder anliegt. Demnach kann die Klemmfeder mit der Durchgangsöffnung auf den Stützabschnitt aufgeschoben sein, so dass die Klemmfeder mit dem Kontaktschenkel formschlüssig an dem Gehäuse positioniert sein kann.

Es kann vorgesehen sein, dass ein an dem Halteschenkel der Klemmfeder anliegender Endabschnitt des Stützabschnitts des Gehäuses eine Krümmung oder Verrundung aufweist, um die Form des Stützabschnitts zumindest teilweise an die verschiedenen Biegeradien der Klemmfeder zu verschiedenen Verspannzuständen anpassen zu können. So kann die Krümmung oder Verrundung einen Verschleiß der Feder im Vergleich zu einer scharfkantigen Abstützung reduzieren und zudem die Reibung beim Verformen der Feder in Anlage an dem Stützabschnitt reduzieren. Der aus dem Klemmhebel, der Klemmfeder und dem zugeordneten Stützabschnitt gebildete Spannmechanismus kann durch das Vorsehen der endseitigen Verrundung des Stützabschnitts demnach leichtgängiger im Vergleich zu scharfkantigen oder planflächigen Abstützlösungen ausgebildet sein.

Die Klemmfeder kann zweiseitig von dem Gehäuse eingefasst sein, so dass insbesondere keine seitliche Öffnung des Gehäuses zur Montage der Klemmfeder vorgesehen ist und die Klemmfeder durch ein Aufschieben auf den Stützabschnitt und ein damit einhergehendes Einschieben zwischen zwei Seitengehäusewandungen des Gehäuses in dem Gehäuse montierbar ist.

Gemäß einer alternativen Ausgestaltung kann der Stützabschnitt an dem Strombalken vorgesehen sein bzw. Teil des Strombalkens sein.

Um eine einfache und kostengünstige Konstruktion der Klemmfeder zu ermöglichen, kann es vorgesehen sein, dass die Klemmfeder ein mehrfach gekrümmtes Band, insbesondere ein Federstahlband, ist, wobei das Band eine konstante Breite aufweist. Wenn vorliegend davon gesprochen wird, dass das Band eine konstante Breite aufweist, so bedeutet dies, dass die Gesamtbreite des abgewickelten, auf einer Planfläche aufliegenden Bands, aus dem die Feder geformt wird, eine konstante Breite hat. Es versteht sich, dass beispielsweise ein Ausstanzen der Lasche bewirkt, dass die Lasche an sich eine geringere Breite als das ursprüngliche Band hat. Dennoch bleibt die Gesamtbreite des Klemmabschnitts, aus dem die Lasche ausgestanzt ist, gleich und entspricht weiterhin der Breite des Halteschenkels. Insbesondere entspricht die Breite eines an einem anzuschließenden Leiter anliegenden Abschnitts des Klemmschenkels der Breite des Halteschenkels.

Weiter ist es möglich, dass der Mitnehmer einen Abstand zu der Lasche aufweist, wenn sich der Klemmhebel in der Schließstellung befindet, und dass der Mitnehmer an der Lasche anliegt, wenn sich der Klemmhebel in der Offenstellung befindet. In der Schließstellung kann auf diese Weise sichergestellt werden, dass die gesamte Federkraft der Federklemme zum Verspannen eines Leiters in Richtung des Strombalkens zur Verfügung steht, und nicht ein Teil der Federkraft durch eine Anlage an dem Mitnehmer verloren geht. Demnach führt der Mitnehmer, ausgehend von der Schließstellung des Klemmhebels, zunächst einen Leerhub aus, bis der Mitnehmer mit der Lasche in Anlage gelangt, wobei die anschließende, weitere Öffnungsbewegung ein Verformen der Klemmfeder über die Lasche und den Mitnehmer bewirken kann.

Der Mitnehmer kann beispielsweise ein entlang der Breitenrichtung der Klemmfeder auskragender Dorn oder Steg sein, der an dem Klemmhebel gebildet ist.

Insbesondere kann es vorgesehen sein, dass ein Schwenken des Klemmhebels aus der Schließstellung in die Offenstellung ein Vergrößern eines Abstands zwischen dem Strombalken und dem Kontaktschenkel bewirken kann, wobei die Feder zwischen dem Mitnehmer und einem Anschlag verspannt sein kann.

Weiter ist es möglich, dass eine weitere Klemmfeder mit einem weiteren Klemmhebel vorgesehen ist, um einen weiteren anzuschließenden elektrischen Leiter federnd elastisch gegen den Strombalken zu verspannen.

Insbesondere können die weitere Klemmfeder und der weitere Klemmhebel analog zu dem voranstehend beschriebenen Klemmhebel und der voranstehend beschriebenen Klemmfeder ausgestaltet sein.

Insbesondere ist die Anschlussklemme spiegelsymmetrisch aufgebaut, wobei ein zweiseitiges Einführen zweier anzuschließender Leiter in die Anschlussklemme ermöglicht wird, um eine elektrisch leitende Verbindung der anzuschließenden Leiter zu ermöglichen.

Um eine kompakte Bauform der Anschlussklemme zu erreichen, kann es vorgesehen sein, dass die Klemmfedern Endabschnitte haben, die aneinander anliegen, wobei die Klemmfeder, soweit sich der Klemmhebel in der Offenstellung befindet, zwischen dem Mitnehmer und dem Endabschnitt der weiteren Klemmfeder verspannt sein kann und die weitere Klemmfeder soweit sich der weitere Klemmhebel in der Offenstellung befindet zwischen dem Endabschnitt der Klemmfeder und einem Mitnehmer des weiteren Klemmhebels verspannt sein kann.

Die Klemmfedern sind dann innerhalb der Anschlussklemme wechselseitig gegeneinander abgestützt, so dass eine kompakte Integration der Klemmfedern in das Gehäuse der Anschlussklemme ermöglicht wird.

Weiter kann vorgesehen sein, dass die den Klemmfedern zugeordneten Klemmhebel in ihrer Offenstellung ebenfalls aneinander anliegen, um einen Schwenkweg des jeweiligen Klemmhebels in der Offenstellung begrenzen zu können.

Um eine definierte Position des Kontaktschenkels vorzugeben, kann es vorgesehen sein, dass der Strombalken einen Absatz hat, an dem der Kontaktschenkel anliegt, soweit der Klemmhebel in der Schließstellung angeordnet ist und kein Leiter im Bereich des Klemmhebels in das Gehäuse eingeführt ist. Dadurch, dass der Klemmhebel in der Schließstellung an dem Strombalken anliegt, können Leiter verschiedenen Durchmessers zwischen dem Kontaktschenkel und den Strombalken eingeschoben werden, wobei der Kontaktschenkel durch das Leiterende um den Durchmesser des Leiterendes von dem Strombalken weg bewegt bzw. verdrängt werden kann und somit das Leiterende durch den Kontaktschenkel an dem Strombalken verspannt werden kann.

Die zur Aufnahme des Leiters begrenzte Öffnung zwischen dem Strombalken und dem Kontaktschenkel kann sich demnach selbsttätig an den Durchmesser des jeweils zu kontaktieren Leiters anpassen. Damit kann ein Leiter mit dem Strombalken kontaktiert und in der Anschlussklemme befestigt werden, ohne dass der Klemmhebel aus seiner Schließstellung in die Offenstellung bewegt werden muss.

Alternativ ist es möglich, den Klemmhebel in seine Offenstellung zu bewegen, um den Kontaktschenkel von dem Strombalken abzuheben und so das Einführen eines Leiterendes zu erleichtern. Auf diese Weise kann ein Leiter zunächst in das Gehäuse eingeführt werden, ohne den Klemmschenkel mit den Leierende verdrängen zu müssen. So kann ein Deformieren des Leiterendes beim Einführen in die Anschlussklemme vermieden werden. Ein anschließendes Schwenken des Klemmhebels aus seiner Offenstellung in die Schließstellung bewirkt das Verspannen der Kontaktfeder in Richtung des Strombalkens, wobei das Leiterende zwischen dem Klemmschenkel der Klemmfeder und dem Strombalken verspannt wird.

Es kann vorgesehen sein, dass das Gehäuse einen Kunststoff aufweist oder aus einem Kunststoff besteht.

Ferner kann es vorgesehen sein, dass der Klemmhebel einen Griff aufweist, um eine werkzeuglose Betätigung der Anschlussklemme zu ermöglichen und demnach ein werkzeugloses Verbinden und Lösen elektrischer Leiter an der bzw. von der Anschlussklemme zu ermöglichen.

Es kann vorgesehen sein, dass das Gehäuse einen dem Klemmhebel zugeordneten Anschlag hat, um einen Schwenkweg des Klemmhebels zu begrenzen.

Die Anschlussklemme kann beispielsweise als Reihenklemme, Blockklemme oder Potentialklemme ausgebildet sein.

Die Lösung der erfindungsgemäßen Aufgabe erfolgt ferner mit einem elektronischen Gerät, welches mindestens eine wie vorstehend beschriebene, aus- und weitergebildete Anschlussklemme aufweisen kann.

Nachfolgend wird die Erfindung unter Bezugnahme auf die anliegenden Zeichnungen anhand beispielhafter Ausführungsformen näher erläutert. Es zeigen jeweils schematisch:
- Fig. 1A: eine erfindungsgemäße Anschlussklemme in einer perspektivischen Ansicht von oben;
- Fig. 1B: die Anschlussklemme aus Fig. 1A in einer Seitenansicht in einem Längsschnitt;
- Fig. 1C: ein Teil des Gehäuses der Anschlussklemme in einer perspektivischen Ansicht von oben;
- Fig. 1D: die Anschlussklemme aus Fig. 1A in einer Seitenansicht;
- Fig. 2: eine Klemmfeder in einer perspektivischen Ansicht von oben;
- Fig. 3: einen Klemmkörper in einer perspektivischen Ansicht von oben;
- Fig. 4: die Anschlussklemme aus Fig. 1A in einer Seitenansicht in einem Längsschnitt mit anzuklemmenden Leitern und Klemmkörpern in der Schließstellung;
- Fig. 5A: die Anschlussklemme aus Fig. 1A in einer Seitenansicht in einem Längsschnitt mit anzuklemmenden Leitern und Klemmkörpern in der Offenstellung;
- Fig. 5B: die Anschlussklemme aus Fig. 1A in einer Seitenansicht in einem Längsschnitt mit anzuklemmenden Leitern und Klemmkörpern in der Schließstellung;
- Fig. 6: die Klemmkörper, die Klemmfedern und der Strombalken der Anschlussklemme in einer Seitenansicht in einem Längsschnitt.

Eine Anschlussklemme 100 zum Anschließen eines elektrischen Leiters hat ein Gehäuse 110. In dem Gehäuse 110 sind eine Klemmfeder 120 und eine weitere Klemmfeder 130 angeordnet. Die Anschlussklemme 100 hat einen Klemmhebel 140, welcher der Klemmfeder 120 zugeordnet ist. Die Anschlussklemme 100 hat einen weiteren Klemmhebel 150, welcher der weiteren Klemmfeder 130 zugeordnet ist. Die Anschlussklemme 100 hat einen Strombalken 160.

Die Klemmfeder 120 hat einen Kontaktschenkel 121, um einen anzuschließenden elektrischen Leiter federnd elastisch gegen den Strombalken 160 zu verspannen. Die weitere Klemmfeder 130 hat einen Kontaktschenkel 131, um einen anzuschließenden elektrischen Leiter federnd elastisch gegen den Strombalken 160 zu verspannen.

Der Klemmhebel 140 ist an dem Gehäuse 110 befestigt, wobei der Klemmhebel 140 zwischen einer Offenstellung und einer Schließstellung um eine Schwenkachse 141 schwenkbar ist. Der Klemmhebel 140 weist einen Mitnehmer 142 auf. Dem Mitnehmer 142 ist eine Lasche 122 der Klemmfeder 120 zugeordnet. Die Lasche 122 ist an dem Kontaktschenkel 121 der Klemmfeder 120 vorgesehen.

Der weitere Klemmhebel 150 ist an dem Gehäuse 110 befestigt, wobei der weitere Klemmhebel 150 zwischen einer Offenstellung und einer Schließstellung um eine Schwenkachse 151 schwenkbar ist. Der weitere Klemmhebel 150 weist einen Mitnehmer 152 auf. Dem Mitnehmer 152 ist eine Lasche 132 der weiteren Klemmfeder 130 zugeordnet. Die Lasche 132 ist an dem Kontaktschenkel 131 der weiteren Klemmfeder 130 vorgesehen.

Die Anschlussklemme 100 ist spiegelsymmetrisch aufgebaut, wobei die Geometrie der Klemmfeder 120 der Geometrie der Klemmfeder 130 entspricht. Gleichermaßen entspricht die Geometrie des Klemmhebels 140 der Geometrie des weiteren Klemmhebels 150.

Nachfolgend wird die Geometrie der Klemmfedern 120, 130 exemplarisch anhand der Klemmfeder 120 mit Bezug zu Fig. 2 beschrieben. Weiter wird die Geometrie der Klemmhebel 140, 150 exemplarisch anhand des Klemmhebels 140 mit Bezug zu Fig. 3 beschrieben.

Fig. 2 zeigt die Klemmfeder 120 für sich genommen in einer perspektivischen Ansicht von oben. Die Lasche 122 ist einstückig mit der Klemmfeder 120 gebildet und aus dem Kontaktschenkel 121 der Klemmfeder 120 ausgestanzt worden. Der Kontaktschenkel 121 weist eine den Abmessungen der ausgestanzten Lasche 122 entsprechende Durchgangsöffnung 123 auf.

Die Lasche 122 ist frei auskragend zwischen dem Kontaktschenkel 121 und einem Halteschenkel 124 der Klemmfeder 120 angeordnet. Der Kontaktschenkel 121 und der Halteschenkel 124 sind durch einen gekrümmten Verbindungsabschnitt 125 miteinander verbunden.

Die Durchgangsöffnung 123 dient zur Positionierung der Klemmfeder 120 an dem Gehäuse 110. So weist das Gehäuse 110 einen Stützabschnitt 111 auf, der die Durchgangsöffnung 123 des Kontaktschenkels 121 durchdringt und an dem Halteschenkel 124 der Klemmfeder 120 anliegt. Die Klemmfeder 120 ist ein mehrfach gekrümmtes Band, wobei das Band eine konstante Breite B1 aufweist.

Gleichermaßen weist das Gehäuse 110 einen Stützabschnitt 112 auf, der eine Durchgangsöffnung 133 der Klemmfeder 130 durchdringt und an einem Halteschenkel 134 der Klemmfeder 130 anliegt. Die Klemmfeder 130 ist ein mehrfach gekrümmtes Band, wobei das Band eine konstante Breite aufweist.

Demnach kann die jeweilige Klemmfeder 120, 130 mit ihrer Durchgangsöffnung auf den zugeordneten Stützabschnitt 111, 112 aufgeschoben sein, sodass die jeweilige Klemmfeder 120, 130 mit ihrem Kontaktschenkel 121, 131 formschlüssig an dem Gehäuse 110 positioniert ist.

Die Stützabschnitte 111, 112 des Gehäuses 110 weisen endseitig eine Krümmung oder Verrundung 115, 116 auf, um die Form der Stützabschnitte 111, 112 zumindest teilweise an die verschiedenen Biegeradien der Klemmfedern 120, 130 zu verschiedenen Verspannzuständen anzupassen.

Die Klemmfedern 120, 130 sind zweiseitig von dem Gehäuse 110 eingefasst, so dass insbesondere keine seitlichen Öffnungen des Gehäuses zur Montage der Klemmfedern 120, 130 vorgesehen sind und die Klemmfedern 120, 130 durch ein Aufschieben auf die Stützabschnitte 111, 112 und ein damit einhergehendes Einschieben zwischen zwei Seitengehäusewandungen 117, 118 des Gehäuses 110 in dem Gehäuse 110 montierbar sind (Fig. 1C).

Fig. 1D zeigt ein Beispiel für einen unsachgemäßen Gebrauch der Anschlussklemme 100, wobei ein Schraubendreher 400 in die Anschlussklemme eingeführt wird. Durch den Stützabschnitt 112 kann hier ein Deformieren oder Zerstören der Klemmfeder 130 verhindert werden.

Fig. 3 zeigt den Klemmhebel 140 für sich genommen in einer perspektivischen Ansicht von oben. Der Klemmhebel 140 hat einen Griff 143, um eine manuelle, werkzeuglose Betätigung des Klemmhebels 140 zu ermöglichen. Im Bereich der Schwenkachse 141 weist der Klemmhebel 140 Schwenkfüße 144, 145 auf, die formschlüssig mit dem Gehäuse 110 verbunden sind und eine drehbare Lagerung des Klemmhebels 140 an dem Gehäuse 110 ermöglichen. Der Klemmhebel 140 hat zudem eine Anschlagfläche 146 und eine weitere Anschlagfläche 147.

Soweit sich der Klemmhebel 140 in der Schließstellung befindet, wie in Fig. 1B, in Fig. 4, in Fig. 5B und in Fig. 6 zu erkennen, weist der Mitnehmer 142 einen Abstand A zu der Lasche 122 auf. Soweit sich der Klemmhebel 140 in der Offenstellung befindet, wie in den Fig. 5A gezeigt, liegt der Mitnehmer 142 an der Lasche 122 an.

Ein Schwenken des Klemmhebels 140 aus der Schließstellung in die Offenstellung ein bewirkt ein Vergrößern eines Abstands zwischen dem Strombalken 160 und dem Kontaktschenkel 121, wobei die Klemmfeder 120 zwischen dem Mitnehmer 142 und einem Anschlag 136 verspannt wird. Der Anschlag 136 ist Teil der Klemmfeder 130 und bildet einen Endabschnitt 136 der Klemmfeder 130. Gleichermaßen bildet ein Endabschnitt 126 der Klemmfeder 120 einen Anschlag für die Klemmfeder 130.

Die Klemmfedern 120, 130 haben demnach Endabschnitte 126, 136, die aneinander anliegen, wobei die Klemmfeder 120, soweit sich der Klemmhebel 140 in der Offenstellung befindet, zwischen dem Mitnehmer 142 und dem Endabschnitt 136 der weiteren Klemmfeder 130 verspannt ist, und die weitere Klemmfeder 130, soweit sich der weitere Klemmhebel 150 in der Offenstellung befindet, zwischen dem Endabschnitt 126 der Klemmfeder 120 und dem Mitnehmer 152 des weiteren Klemmhebels 150 verspannt ist. Die Klemmfedern 120, 130 sind damit endseitig aneinander anliegend gegeneinander abgestützt.

Der Strombalken 160 hat einen Absatz 161, an dem der Kontaktschenkel 121 anliegt, soweit der Klemmhebel 140 in der Schließstellung angeordnet ist und kein Leiter im Bereich des Klemmhebels 140 in das Gehäuse 110 eingeführt ist. Der Strombalken 160 hat einen weiteren Absatz 162, an dem der Kontaktschenkel 131 anliegt, soweit der Klemmhebel 150 in der Schließstellung angeordnet ist und kein Leiter im Bereich des Klemmhebels 150 in das Gehäuse 110 eingeführt ist (Fig. 1B).

Zum Herstellen einer elektrisch leitenden Verbindung zwischen zwei elektrischen Leitern 200, 300, können die Leiter 200, 300 in die Anschlussklemme 100 eingeschoben werden, während sich die Klemmhebel 140, 150 in ihrer Offenstellung befinden (vgl. Fig. 4). Demnach wird der elektrische Leiter 200 mit einem Endabschnitt 210 in eine Öffnung 113 des Gehäuses 110 der Anschlussklemme 100 eingeführt.

Der Endabschnitt 210 verdrängt dabei den Klemmschenkel 121 der Klemmfeder 120, sodass der Endabschnitt 210 aufgrund der Federkraft der Klemmfeder 120 zwischen dem Klemmschenkel 121 und dem Strombalken 160 verspannt wird. Der Endabschnitt 126 der Klemmfeder 120 bildet dabei einen Anschlag für den Endabschnitt 210 des Leiters 200.

Gleichermaßen kann ein Endabschnitt 310 des Leiters 300 in eine Öffnung 114 des Gehäuses 110 eingeführt werden, um zwischen dem Klemmschenkel 131 der Klemmfeder 130 und dem Strombalken 160 verspannt zu werden.

Über den elektrisch leitenden Strombalken 160 wird demnach eine elektrisch leitende Verbindung zwischen den Leitern 200, 300 hergestellt. Sowohl die Klemmschenkel 121, 131 als auch die Absätze 161, 162 des Strombalkens 160 wirken dabei in Verbindung mit der Klemmkraft der Federn 120, 130 einem Herausziehen der Leiter 200, 300 aus der Anschlussklemme 100 entgegen. Fig. 5B zeigt einen Zustand, in dem beide Leiter 200, 300 mit ihren Endabschnitten 210, 310 innerhalb der Anschlussklemme 100 verspannt sind.

Alternativ kann vor einem Einführen eines Leiters 200, 300 ein Öffnen der Klemmhebel 140, 150 erfolgen, wie in Fig. 5A exemplarisch dargestellt. Sobald die Leiterenden 210, 310 in die jeweiligen Gehäuseöffnungen 113,114 positioniert sind, werden die Klemmhebel 140,150 aus der in Fig. 5A gezeigten Offenstellung in die in Fig. 5B gezeigte Schließstellung zurück verschwenkt, um die Leiter 200, 300 innerhalb der Anschlussklemme 100 zu verspannen und über den Strombalken 160 miteinander zu kontaktieren.

Um den Schwenkweg in der in Fig. 5A gezeigten Offenstellung zu begrenzen, liegt der Klemmhebel 140 mit seiner Anschlagfläche 147 an dem Gehäuse 110 an. Gleichermaßen liegt der Klemmhebel 150 mit einer Anschlagfläche 157 an dem Gehäuse 110 an. Zusätzlich ist die Anschlagfläche 146 des Klemmhebels 140 an einer Anschlagfläche 156 des Klemmhebels 150 abgestützt.

Um die Funktionsweise des aus den Klemmhebeln 140, 150, den zugeordneten Klemmfedern 120, 130 und dem Strombalken 160 gebildeten Klemmmechanismus der Anschlussklemme 100 weiter zu verdeutlichen, sind diese Komponenten in Fig. 6 für sich genommen dargestellt, wobei der Klemmhebel 140 in der Schließstellung gezeigt ist, und der Klemmhebel 150 in der Offenstellung gezeigt ist.

Es ist ersichtlich, dass der Mitnehmer 142 gemäß der Schließstellung des Klemmhebels 140 zu der Lasche 122 beabstandet ist und ein Schwenken, wie für die Klemmfeder 130 und den Klemmhebel 150 in der Offenstellung exemplarisch dargestellt, ein Verspannen der Feder 130 bewirkt.

Weiter ist zu erkennen, dass durch das Schwenken eines Klemmhebels 140, 150 der jeweilige Klemmschenkel 121, 131 von dem Strombalken 160 wegbewegt wird, sobald der jeweilige Mitnehmer 142, 152 beim Verschwenken des jeweiligen Klemmhebels 140, 150 aus der Schließstellung in die Offenstellung mit der zugeordneten Lasche 122, 132 in Anlage gelangt.

### Bezugszeichenliste

- 100: Anschlussklemme
- 110: Gehäuse
- 111: Stützabschnitt
- 112: Stützabschnitt
- 113: Öffnung
- 114: Öffnung
- 115: Verrundung
- 116: Verrundung
- 117: Seitengehäusewandung
- 118: Seitengehäusewandung
- 120: Klemmfeder
- 121: Kontaktschenkel
- 122: Lasche
- 123: Durchgangsöffnung
- 124: Halteschenkel
- 125: Verbindungsabschnitt
- 126: Endabschnitt
- 130: Klemmfeder
- 131: Kontaktschenkel
- 132: Lasche
- 133: Durchgangsöffnung
- 134: Halteschenkel
- 136: Anschlag, Endabschnitt
- 140: Klemmhebel
- 141: Schwenkachse
- 142: Mitnehmer
- 143: Griff
- 144: Schwenkfuß
- 145: Schwenkfuß
- 146: Anschlagfläche
- 147: Anschlagfläche
- 150: Klemmhebel
- 151: Schwenkachse
- 152: Mitnehmer
- 156: Anschlagfläche
- 157: Anschlagfläche
- 160: Strombalken
- 161: Absatz
- 162: Absatz
- 200: Leiter
- 210: Endabschnitt
- 300: Leiter
- 310: Endabschnitt
- 400: Schraubendreher
- A: Abstand
- B1: Breite

## Patentansprüche

1. Anschlussklemme (100) zum Anschließen eines elektrischen Leiters, mit einem Gehäuse (110), mit einer in dem Gehäuse (110) angeordneten Klemmfeder (120), mit einem Strombalken (160) und mit einem Klemmhebel (140), wobei die Klemmfeder (120) einen Kontaktschenkel (121) aufweist, um einen anzuschließenden elektrischen Leiter federnd elastisch gegen den Strombalken (160) zu verspannen, wobei der Klemmhebel (140) an dem Gehäuse (110) befestigt ist, wobei der Klemmhebel (140) zwischen einer Offenstellung und einer Schließstellung um eine Schwenkachse (141) schwenkbar ist, wobei der Klemmhebel (140) einen Mitnehmer (142) aufweist, wobei dem Mitnehmer (142) eine Lasche (122) der Klemmfeder (120) zugeordnet ist, die an dem Kontaktschenkel (121) der Klemmfeder (120) vorgesehen ist, **dadurch gekennzeichnet, dass** die Lasche (122) einstückig mit der Klemmfeder (120) gebildet ist und aus dem Kontaktschenkel (121) der Klemmfeder (120) ausgestanzt ist, wobei der Kontaktschenkel (121) eine im Wesentlichen den Abmessungen der ausgestanzten Lasche (122) entsprechende Durchgangsöffnung (123) aufweist.

2. Anschlussklemme (100) nach Anspruch 1, **dadurch gekennzeichnet, dass** die Lasche (122) frei auskragend zwischen dem Kontaktschenkel (121) und einem Halteschenkel (124) der Klemmfeder (120) angeordnet ist, wobei der Kontaktschenkel (121) und der Halteschenkel (124) durch einen gekrümmten Verbindungsabschnitt (125) miteinander verbunden sind.

3. Anschlussklemme (100) nach Anspruch 1 und 2, **dadurch gekennzeichnet, dass** das Gehäuse (110) einen Stützabschnitt (111) aufweist, der die Durchgangsöffnung (123) des Kontaktschenkels (121) durchdringt und an dem Halteschenkel (124) der Klemmfeder (120) anliegt.

4. Anschlussklemme (100) nach einem der voranstehenden Ansprüche, **dadurch gekennzeichnet, dass** die Klemmfeder (120) ein mehrfach gekrümmtes Band ist, wobei das Band eine konstante Breite (B1) aufweist.

5. Anschlussklemme (100) nach einem der voranstehenden Ansprüche, **dadurch gekennzeichnet, dass** der Mitnehmer (142) einen Abstand zu der Lasche (122) aufweist, wenn sich der Klemmhebel (140) in der Schließstellung befindet, und dass der Mitnehmer (142) an der Lasche (122) anliegt, wenn sich der Klemmhebel (140) in der Offenstellung befindet.

6. Anschlussklemme (100) nach einem der voranstehenden Ansprüche, **dadurch gekennzeichnet, dass** ein Schwenken des Klemmhebels (140) aus der Schließstellung in die Offenstellung ein Vergrößern eines Abstands zwischen dem Strombalken (160) und dem Kontaktschenkel (121) bewirkt, wobei die Klemmfeder (120) zwischen dem Mitnehmer (142) und einem Anschlag verspannt wird.

7. Anschlussklemme (100) nach einem der voranstehenden Ansprüche, **dadurch gekennzeichnet, dass** eine weitere Klemmfeder (130) mit einem weiteren Klemmhebel (150) vorgesehen ist, um einen weiteren anzuschließenden elektrischen Leiter federnd elastisch gegen den Strombalken (160) zu verspannen.

8. Anschlussklemme (100) nach Anspruch 7, **dadurch gekennzeichnet, dass** die Klemmfedern (120, 130) Endabschnitte (126, 136) haben, die aneinander anliegen, wobei die Klemmfeder (120), soweit sich der Klemmhebel (140) in der Offenstellung befindet, zwischen dem Mitnehmer (142) und dem Endabschnitt (136) der weiteren Klemmfeder (130) verspannt ist, und die weitere Klemmfeder (130), soweit sich der weitere Klemmhebel (150) in einer Offenstellung befindet, zwischen dem Endabschnitt (126) der Klemmfeder und einem Mitnehmer (152) des weiteren Klemmhebels (150) verspannt ist.

9. Anschlussklemme (100) nach einem der voranstehenden Ansprüche, **dadurch gekennzeichnet, dass** der Strombalken (160) einen Absatz (161) hat, an dem der Kontaktschenkel (121) anliegt, soweit der Klemmhebel (140) in der Schließstellung angeordnet ist und kein Leiter im Bereich des Klemmhebels (140) in das Gehäuse (110) eingeführt ist.

10. Elektronisches Gerät, mit mindestens einer Anschlussklemme (100) nach einem der Ansprüche 1 bis 9.

## Claims

1. Connection terminal (100) for connection of an electrical conductor, comprising a housing (110), comprising a clamping spring (120) arranged in the housing (110), comprising a current bar (160) and comprising a clamping lever (140), wherein the clamping spring (120) has a contact limb (121) in order to resiliently elastically brace an electrical conductor to be connected against the current bar (160), wherein the clamping lever (140) is fastened to the housing (110), wherein the clamping lever (140) can be pivoted between an open position and a closed position about a pivot axis (141), wherein the clamping lever (140) has a driver (142), wherein a lug (122) of the clamping spring (120) is associated with the driver (142), the lug being provided on the contact limb (121) of the clamping spring (120), **characterized in that** the lug (122) is formed in one piece with the clamping spring (120) and is punched out of the contact limb (121) of the clamping spring (120), wherein the contact limb (121) has a passage opening (123) which corresponds substantially to the dimensions of the punched-out lug (122).

2. Connection terminal (100) according to Claim 1, **characterized in that** the lug (122) is arranged in a freely projecting manner between the contact limb (121) and a retaining limb (124) of the clamping spring (120), wherein the contact limb (121) and the retaining limb (124) are connected to each other by a curved connecting section (125).

3. Connection terminal (100) according to Claims 1 and 2, **characterized in that** the housing (110) has a supporting section (111) which passes through the passage opening (123) in the contact limb (121) and bears against the retaining limb (124) of the clamping spring (120).

4. Connection terminal (100) according to any of the preceding claims, **characterized in that** the clamping spring (120) is a strip with several bends, wherein the strip has a constant width (B1).

5. Connection terminal (100) according to any of the preceding claims, **characterized in that** the driver (142) is at a distance from the lug (122) when the clamping lever (140) is in the closed position, and **in that** the driver (142) bears against the lug (122) when the clamping lever (140) is in the open position.

6. Connection terminal (100) according to any of the preceding claims, **characterized in that** pivoting of the clamping lever (140) from the closed position to the open position causes an increase in a distance between the current bar (160) and the contact limb (121), wherein the clamping spring (120) is braced between the driver (142) and a stop.

7. Connection terminal (100) according to any of the preceding claims, **characterized in that** a further clamping spring (130) is provided with a further clamping lever (150) in order to resiliently elastically brace a further electrical conductor to be connected against the current bar (160).

8. Connection terminal (100) according to Claim 7, **characterized in that** the clamping springs (120, 130) have end sections (126, 136) which bear against each other, wherein the clamping spring (120), provided that the clamping lever (140) is in the open position, is braced between the driver (142) and the end section (136) of the further clamping spring (130), and the further clamping spring (130), provided that the further clamping lever (150) is in an open position, is braced between the end section (126) of the clamping spring and a driver (152) of the further clamping lever (150).

9. Connection terminal (100) according to any of the preceding claims, **characterized in that** the current bar (160) has a projection (161) against which the contact limb (121) bears, provided that the clamping lever (140) is arranged in the closed position and no conductor is inserted into the housing (110) in the region of the clamping lever (140).

10. Electronic device, comprising at least one connection terminal (100) according to any of Claims 1 to 9.

## Revendications

1. Borne de raccordement (100) destinée à raccorder un conducteur électrique, ladite borne de raccordement comprenant un boîtier (110), un ressort de serrage (120) disposé dans le boîtier (110), une barre de courant (160) et un levier de serrage (140), le ressort de serrage (120) comportant une branche de contact (121) afin de serrer de manière élastique un conducteur électrique à raccorder contre la barre de courant (160), le levier de serrage (140) étant fixé au boîtier (110), le levier de serrage (140) pouvant pivoter sur un axe de pivotement (141) entre une position ouverte et une position fermée, le levier de serrage (140) comportant un entraîneur (142), l'entraîneur (142) étant associé à une languette (122) du ressort de serrage (120) qui est prévue sur la branche de contact (121) du ressort de serrage (120), **caractérisé en ce que** la languette (122) est formée d'une seule pièce avec le ressort de serrage (120) et est découpée de la branche de contact (121) du ressort de serrage (120), la branche de contact (121) comportant une ouverture de passage (123) qui correspond sensiblement aux dimensions de la languette découpée (122).

2. Borne de raccordement (100) selon la revendication 1, **caractérisée en ce que** la languette (122) est disposée librement en saillie entre la branche de contact (121) et une branche de retenue (124) du ressort de serrage (120), la branche de contact (121) et la branche de retenue (124) étant reliées l'une à l'autre par une portion de liaison incurvée (125).

3. Borne de raccordement (100) selon les revendications 1 et 2, **caractérisée en ce que** le boîtier (110) comporte une portion d'appui (111) qui pénètre dans l'ouverture de passage (123) de la branche de contact (121) et vient en appui sur la branche de retenue (124) du ressort de serrage (120).

4. Borne de raccordement (100) selon l'une des revendications précédentes, **caractérisée en ce que** le ressort de serrage (120) est une bande incurvée plusieurs fois, la bande ayant une largeur constante (B1) .

5. Borne de raccordement (100) selon l'une des revendications précédentes, **caractérisée en ce que** l'entraîneur (142) est à distance de la languette (122) lorsque le levier de serrage (140) est en position fermée, et **en ce que** l'entraîneur (142) est en appui sur la languette (122) lorsque le levier de serrage (140) est en position ouverte.

6. Borne de raccordement (100) selon l'une des revendications précédentes, **caractérisée en ce que** le pivotement du levier de serrage (140) de la position fermée à la position ouverte entraîne une augmentation de la distance entre la barre de courant (160) et la branche de contact (121), le ressort de serrage (120) étant serré entre l'entraîneur (142) et une butée.

7. Borne de raccordement (100) selon l'une des revendications précédentes, **caractérisée en ce qu'**un autre ressort de serrage (130) pourvu d'un autre levier de serrage (150) est prévu pour serrer un autre conducteur électrique à raccorder élastiquement contre la barre de courant (160).

8. Borne de raccordement (100) selon la revendication 7, **caractérisée en ce que** les ressorts de serrage (120, 130) présentent des portions d'extrémité (126, 136) qui viennent en appui l'une sur l'autre, le ressort de serrage (120), dans la mesure où le levier de serrage (140) est en position ouverte, étant serré entre l'entraîneur (142) et la portion d'extrémité (136) de l'autre ressort de serrage (130), et l'autre ressort de serrage (130), dans la mesure où l'autre levier de serrage (150) est en position ouverte, étant serré entre la portion d'extrémité (126) du ressort de serrage et un élément d'entraînement (152) de l'autre levier de serrage (150).

9. Borne de raccordement (100) selon l'une des revendications précédentes, **caractérisée en ce que** la barre de courant (160) comporte un épaulement (161) sur lequel la branche de contact (121) vient en appui dans la mesure où le levier de serrage (140) est disposé en position fermée et aucun conducteur n'est inséré dans le boîtier (110) au niveau du levier de serrage (140).

10. Appareil électronique, comprenant au moins une borne de raccordement (100) selon l'une des revendications 1 à 9.
